# EUROPÄISCHE PATENTSCHRIFT

(11) **EP 2 167 764 B1**
(45) Veröffentlichungstag und Bekanntmachung des Hinweises auf die Patenterteilung: **29.06.2011**
(21) Anmeldenummer: 08786107.6
(22) Anmeldetag: 14.07.2008
(51) Int. Cl.: E05B 15/02, E05B 63/04

(54) **MONTAGEHILFSVORRICHTUNG FÜR EIN EINSTECKSCHLOSS SOWIE EINSTECKSCHLOSS**
INSTALLATION AID FOR A MORTISE LOCK, AND MORTISE LOCK
DISPOSITIF D'AIDE AU MONTAGE POUR UNE SERRURE À MORTAISE ET SERRURE À MORTAISE

(30) Priorität: 16.07.2007 DE 202007009890 U
(43) Veröffentlichungstag der Anmeldung: 31.03.2010
(73) Patentinhaber: CESlocks GmbH, 42549 Velbert (DE)
(72) Erfinder: KÜPPER, Ingo, 40822 Mettmann (DE)
(74) Vertreter: Grundmann, Dirk
(86) Internationale Anmeldenummer: PCT/EP2008/059150
(87) Internationale Veröffentlichungsnummer: WO 2009/010484

(56) Entgegenhaltungen:
- DE-A1- 2 425 144
- DE-A1- 3 342 156
- DE-C- 338 464
- FR-A- 2 783 271

## Beschreibung

Die Erfindung betrifft ein Einsteckschloss und eine Montagehilfsvorrichtung für ein Einsteckschloss zur Befestigung eines Stulps an einer Schmalseite eines Schlossgehäuses, in dem eine Falle und ein Riegel angeordnet sind, die in jeweils einem Fenster des Stulps gelagert sind.

Ein Einsteckschloss der zuvor beschriebenen Art ist aus der DE 3 38 464 vorbekannt. Das Einsteckschloss besitzt ein Schlossgehäuse. In diesem Schlossgehäuse befindet sich ein Riegel. Der Riegel ist durch Drehen eines Schlüssels vor-und zurückschließbar und durchgreift dabei ein Fenster eines Stulps, mit dem das Einsteckschloss falzseitig am Türblatt befestigt werden kann. Das in eine von einer Ausfräsung gebildeten Einstecktasche der Tür einsetzbare Schlossgehäuse lagert darüber hinaus eine Falle. Der Fallenkopf ist ebenfalls in einem Fenster des Stulps gelagert. Die Falle kann gegen die Rückstellkraft einer Fallenfeder durch Drehen einer Drückernuss zurückgezogen werden. Der Stulp ist mittels Schrauben mit Befestigungsböckchen des Schlossgehäuses verbunden.

Die DE 33 42 156 A1 beschreibt eine Schließblecheinheit, bei der Justierplättchen vorgesehen sind.

Die DE 24 25 144 beschreibt ein Einsteckschloss mit Falle und Riegel sowie mit einem an der Schmalseite eines Schlossgehäuses befestigten Stulp, welcher ein Fenster für eine Falle und ein weiteres Fenster für einen Riegel ausbildet. Die Befestigung des Stulps erfolgt an Abwinklungen des Schlossbodens.

Es besteht das Bedürfnis, Schlösser mit unterschiedlich gestalteten und insbesondere eine unterschiedliche Oberfläche aufweisenden Stulpen zu versehen. Der Erfindung liegt daher die Aufgabe zugrunde, Maßnahmen anzugeben, mit denen in einfacher Weise baustellenseitig das Schlossgehäuse mit einem Stulp versehen werden kann.

Gelöst wird die Aufgabe durch die in den Ansprüchen angegebene Erfindung. Jeder Anspruch bildet eine eigenständige Lösung der Aufgabe und kann mit jedem anderen Anspruch kombiniert werden.

Zunächst und im wesentlichen ist eine Montagehilfsvorrichtung vorgesehen. Bei dem zur Anwendung kommenden Einsteckschloss sind Falle und/oder Riegel in Regel lediglich im Fenster des Stulps gelagert. Dies bedeutet, dass bei nicht montiertem Stulp sowohl Riegel als auch Falle "hin- und herwackeln" können. Sowohl Falle als auch Riegel müssen gleichzeitig in die ihnen zugeordneten Fenster des Stulps eintauchen, wenn dieser mit der Schmalseite des Schlossgehäuses verbunden werden soll. Die Montagehilfsvorrichtung sieht deshalb ein Positionierorgan vor, welches im Bereich der Schmalseite des Schlossgehäuses anwendbar ist. Mit diesem Positionierorgan werden Falle und Riegel in eine Fluchtlage zum jeweiligen Fenster ausgerichtet. Gemäß einer bevorzugten Ausgestaltung besitzt das Schlossgehäuse einen rückwärtig des Stulps angeordneten Einsteckschlitz zum Einstecken des Positionierorgans. Letzteres ist dann bevorzugt als Blech ausgebildet und besitzt Aussparungen zum Eintritt von Falle und Riegel. Der Einsteckschlitz liegt vorzugsweise rückwärtig der Anlagefläche des Einsteckschlosses, an der die Rückseite des Stulps anliegt. Zufolge dieser Ausgestaltung kann das Positionierorgan vor der Montage des Stulps durch ledigliches Einschieben in den Einsteckschlitz am Schlossgehäuse temporär befestigt werden. Beim Einschieben des Positionierorgans in den Schlitz werden Falle und Riegel von Schrägen eingefangen und in die entsprechende Lage verschwenkt. Das Positionierorgan kann bis zur endgültigen Montage des Stulps, also bis nach dem Festziehen der Stulpbefestigungsschrauben am Schlossgehäuse in dem Schlitz verbleiben. Erst dann kann/muss das Positionierorgan aus dem Schlitz entfernt werden. Das einfache Entfernen und einfache Zuordnen des Positionierorgans ermöglichen Positionieröffnungen, die jeweils als randoffener Schacht ausgebildet sind. Das Positionierorgan kann darüber hinaus Fixieraussparungen aufweisen, in welche Anschraubböckchen des Schlossgehäuses eingreifen. Zur Montagehilfsvorrichtung gehört darüber hinaus eine gegebenenfalls optionale Haltevorrichtung. In dieser Haltevorrichtung kann das Schlossgehäuse gehalten werden. Hierzu bildet die Haltevorrichtung eine Haltenut aus, in die der Rücken des Schlossgehäuses eingesteckt werden kann. Die Haltenut ist bevorzugt nach oben offen, so dass die Schmalseite des Schlossgehäuses, an der der Stulp befestigt werden soll, nach oben weist. Die Haltenut kann von zwei parallel zueinander verlaufenden Stegen gebildet werden. Die Haltevorrichtung kann aus Kunststoff oder einem anderen geeigneten Werkstoff gefertigt sein. Parallel zur Haltenut kann ein Schlitz verlaufen. In diesen Schlitz kann das aus einem Blech gestanzte Positionierorgan eingesteckt werden. Es befindet sich dann in einer Verwahrstellung, in der es nicht verloren gehen kann.

Die Erfindung betrifft nicht nur die Montagehilfsvorrichtung, sondern auch das für die Verwendung dieser Montagehilfsvorrichtung entsprechend hergerichtete Einsteckschloss bzw. Schlossgehäuse. Das Schlossgehäuse zeichnet sich durch einen Einsteckschlitz zum Einstecken des Positionierorgans aus. Der Einsteckschlitz wird bevorzugt von einer Abwinklung des Schlossbodens und dem Rand der Schlossdecke ausgebildet. Es handelt sich bevorzugt um mehrere Abwinklungen, an denen die Rückseite des Stulps anliegt. Der Abstand der Abwinklung von der Schlossdecke entspricht wenig mehr als der Materialstärke des von einem Blech gebildeten Positionierorgans. Die Befestigung des Stulps erfolgt mittels lösbarer Schrauben von der Stulpbreitseite her, die in Befestigungsböckchen des Schlossgehäuses eingeschraubt werden. Die Befestigungsböckchen sind fest mit Schlossboden und/oder Schlossdecke verbunden. Dies kann unter Verwendung von Nieten oder Schrauben erfolgen. Die Anschraubböckchen können unmittelbar rückwärtig der Abwinklung angeordnet sein, also in den Einsteckschlitz hineinragen. Die Einschraubböcken dienen dann als Fixiervorsprünge, die bei eingestecktem Positionierorgan in Fixieraussparungen des Positionierorgans eingreifen.

Ein Ausführungsbeispiel der Erfindung wird nachfolgend anhand beigefügter Zeichnungen erläutert. Es zeigen:
- Fig. 1: das Schlossgehäuse eines Einsteckschlosses in der Breitseitenansicht;
- Fig. 2: das Schlossgehäuse in der stulpseitigen Seitenansicht;
- Fig. 3: einen Stulp in der Draufsicht;
- Fig. 4: das Positionierorgan in der Draufsicht;
- Fig. 5: das Schlossgehäuse in einer Darstellung gemäß Fig. 1 mit eingesteck- tem Positionierorgan;
- Fig. 6: das Schlossgehäuse gemäß Fig. 5 mit vor der Schmalseite montiertem Stulp;
- Fig. 7: eine Darstellung gemäß Fig. 6 mit aus dem Einsteckschlitz entferntem Positionierorgan;
- Fig. 8: eine Darstellung gemäß Fig. 2, jedoch mit montiertem Stulp;
- Fig. 9: eine Haltevorrichtung in der Draufsicht;
- Fig. 10: die Haltevorrichtung mit in der Haltenut eingestecktem Einsteck- schloss und in dem Schlitz eingestecktem Positionierorgan in der Schmalseitenansicht und
- Fig. 11: eine Darstellung des Gegenstandes gemäß Fig. 10 in perspektivischer Ansicht.

Das Einsteckschloss besteht im wesentlichen aus einem Schlossgehäuse 1 und einem an der Schmalseite des Schlossgehäuses angeschraubten Stulp 2. Der Stulp 2 besitzt Fenster 5 und 6, in welche jeweils formausfüllend eine Falle und ein Riegel 4 eingreifen. Die Fenster 5 und 6 dienen der Lagefixierung von Falle 3 und Riegel 4. Im Auslieferungszustand ist der Stulp 2 nicht mit dem Schlossgehäuse 1 verbunden. Zum Einsteckschloss können mehrere verschieden gestaltete und insbesondere verschiedene Oberflächen aufweisende Stulpe 2 gehören. Der jeweils geeignete Stulp 2 wird baustellenseitig mit dem Einsteckschloss verbunden. Dies erfolgt mittels Befestigungsschrauben, die durch Schraubendurchtrittsöffnungen 28 des Stulps 2 hindurchgeschraubt werden. Die Befestigungsschrauben greifen in Innengewinde ein, die von Anschraubböckchen 16 gebildet sind, die fest mit dem Schlossgehäuse 1 verbunden sind.

Der Stulp 2 besitzt darüber hinaus endseitig jeweils eine Befestigungsöffnung 30, mit der der Stulp 2 bzw. das Einsteckschloss in einer falzseitigen Ausfräsung einer Tür befestigt werden kann. Hierzu werden durch die Befestigungsöffnungen 30 Schrauben hindurchgedreht. Darüber hinaus besitzt der Stulp eine Stulpschraubendurchtrittsöffnung 29 zum Einschrauben einer Stulpschraube, mit der ein Schließzylinder in einer Einstecköffnung 27 des Schlossgehäuses befestigt werden kann.

Das Schlossgehäuse 1 besitzt eine Schlossdecke 23 und einen parallel dazu verlaufenden Schlossboden 24. Vom Schlossboden 24 ragen Fortsätze ab, die zu Abwinklungen 17, 18,19 in Richtung auf die Schlossdecke 23 gebogen sind. Sie bilden eine Anlagefläche für die Rückseite des Stulps 2.

Die rechtwinkligen Abwinklungen 17,18,19 sind voneinander beabstandet. Im Freiraum zwischen der Abwinklung 17 und der Abwinklung 18 befindet sich die Falle 3, die mit ihrem Fallenschwanz zwischen Schlossboden 24 und Schlossdecke 23 um ein gewisses Maß schwenkbeweglich gelagert ist. Am nicht dargestellten Fallenschwanz greift ein nicht dargestellter Arm einer Drückernuss 26 an, um durch Drehen der Drückernuss 26 gegen eine nicht dargestellte Drückernussfeder die Falle zurückzuziehen. Wird die Drückernuss losgelassen, so wird sie von der nicht dargestellten Drückernussfeder in die Ausgangsstellung zurückgebracht. An der Falle 3 greift eine Fallenfeder 25 an, die die Falle 3 in der Vortrittsstellung hält.

Zwischen der Abwinklung 18 und 19 ist ebenfalls um einen gewissen Schwenkwinkel schwenkbar ein Riegel 4 angeordnet. Dieser kann von der in der Figur 1 dargestellten Rückzugsstellung in eine nicht dargestellte Vortrittsstellung verschoben werden. Dies erfolgt mit einem in die Einstecköffnung 27 eingesteckten Schließzylinder. Wie aus der Figur 1 zu entnehmen ist, überragt der Riegel 4 auch in seiner Rückschlussstellung die Abwinklungen 18 und 19.

Die oben bereits erwähnten Anschraubböckchen 16 sind mit dem Schlossboden 24 vernietet und liegen unmittelbar in Anlage an einer Abwinklung 17,19.

Die Randkante 23' der Schlossdecke 23 besitzt einen Abstand zu den Abwinklungen 17, 18, 19, so dass sich hierdurch ein sich parallel zur Schmalseite des Schlossgehäuses 1 erstreckender Schlitz 8 ausbildet, der lediglich von den beiden Anschraubböcken 16 sowie von der Falle 3 und dem Riegel 4 durchgriffen wird.

In diesen Einsteckschlitz 8 kann ein Positionierorgan 7 eingesteckt werden, welches im Ausführungsbeispiel als Positionierblech ausgebildet ist. Dieses in der Figur 4 dargestellte Positionierblech 7 besitzt eine Vielzahl von Aussparungen. Die Aussparungen 13 sind der Kontur der Anschraubböckchen 16 angepasst und bilden Fixieraussparungen. Die Aussparung 10 ist eine Positionieröffnung für den Riegel 4. Sie ist mit einem Vorsprung 14 von der Fixieraussparung 13 getrennt. Im Bereich der Öffnung der Positionieröffnung 10 befindet sich zumindest eine Führungsschräge 12. Auch der Vorsprung 14 bildet eine Positionierhilfe aus. Im Ausführungsbeispiel wird diese durch eine Rundung ausgebildet.

Die Aussparung 9 bildet eine Positionieröffnung für die Falle 3 aus. Auch hier sind nahe dem Öffnungsrand Führungsschrägen 11 vorgesehen. Mittels eines Vorsprunges 15, der ebenfalls gerundet ist, ist die Aussparung 9 von der Fixieraussparung 13 beabstandet.

Die Figuren 9 bis 11 zeigen eine Haltevorrichtung 31, die aus Kunststoff, aus Holz oder einem anderen geeigneten Werkstoff bestehen kann. Die Haltevorrichtung 31 hat eine im wesentlichen prismatische Form mit einem Querschnitt, der im wesentlichen dem eines Trapezes entspricht, wobei die Basiskante des Trapezes die Auflagefläche ausbildet, mit der die Haltevorrichtung 31 auf eine Horizontalfläche stellbar ist. Von der gegenüberliegenden Parallelfläche ragen zwei voneinander beanstandete Stege 33 nach oben ab und bilden dadurch eine Haltenut 32, in die der Rücken 22 des Schlossgehäuses 1 eingesteckt werden kann, so dass das Schlossgehäuse 1 mit Falle 3 und Riegel 4 nach oben weisend gehaltert ist.

Eine Schrägseitenfläche der Haltevorrichtung 31 besitzt einen Schlitz 34, der sich parallel zur Haltenut 32 erstreckt und in welchem sich das Positionierblech 7 in einer Verwahrstellung befinden kann.

Die Funktionsweise der aus Positionierblech 7 und Haltevorrichtung 31 bestehenden Montagehilfsvorrichtung ist die folgende:

Das Schlossgehäuse 1 wird in dem in den Figuren 1 und 2 dargestellten Zustand, also ohne Stulp 2 und sich in einer beliebigen Schwenkstellung befindenden Falle 3 und Riegel 4 mit seinem Schlossrücken 22 in die Haltenut 32 eingesetzt, in der es im Klemmsitz gehalten ist. Sodann wird das in der Figur 4 dargestellte Positionierblech 7 in den Einsteckschlitz 8 des Schlossgehäuses 1 eingesteckt. Dabei gleiten die Randkanten der Falle 3 an den Schrägen 11 entlang. Die Randkanten des Riegels 4 gleiten an der Schräge 12 bzw. an der Rundung des Vorsprunges 14 entlang, bis die Falle 3 in die ihr zugeordnete Positionieröffnung 9 und der Riegel 4 in die ihm zugeordnete Positionieröffnung 10 eintritt. Gleichzeitig mit dem Eintritt der Falle und des Riegels 4 in die ihnen zugeordneten Positionieröffnungen 9, 10 treten die Anschraubböckchen 16 in die Fixieraussparungen 13 des Positionierbleches 7 ein, so dass die Lage des Positionierbleches 7 fixiert ist.

In dieser Stellung haben Falle 3 und Riegel 4 eine definierte Lage, die einer Fluchtlage zu den ihnen zugeordneten Fenstern 5, 6 des Stulps 2 entsprechen. Jetzt kann der Stulp 2 auf die Schmalseite des Schlossgehäuses 1, also auf die Abwinklungen 17, 18,19 gelegt werden. Dabei tritt die Falle 3 durch das Fallenfenster 5 und der Riegel 4 durch das Riegelfenster 6 des Stulps 2. In einem letzten Schritt werden die nicht dargestellten Befestigungsschrauben durch die Schraubendurchtrittsöffnungen 28 hindurchgesteckt und in die mit den Schraubendurchtrittsöffnungen 28 fluchtenden Gewindebohrungen der Anschraubböckchen 16 eingeschraubt.

All dies kann mit dem sich im Einsteckschlitz 8 befindlichen Positionierblech 7 erfolgen. Letzteres kann solange dort verbleiben, bis der Stulp 2 fest mit dem Schlossgehäuse 1 verschraubt ist. Wird das Positionierblech 7 dann aus dem Einsteckschlitz 8 herausgezogen, so kann es wieder in den Schlitz 34 hineingesteckt werden.

Das in den Zeichnungen dargestellte Ausführungsbeispiel betrifft ein Einsteckschloss mit einer Einstecköffnung 27 für einen Schließzylinder. Die Erfindung betrifft aber auch Einsteckschlösser, die als Buntbartschloss oder Badschloss ausgerichtet sind. Das Montageset weist bei derartigen Schlössern kein Zylinderschloss auf. Anstelle dessen können die passenden Schlüssel zum Montageset gehören. Unter einem Badschloss versteht man ein von der Türinnenseite über einen Knebel zu betätigendes Schloss, wobei auf der Türaußenseite ein Sichtfenster vorgesehen ist, in dem durch unterschiedliche Farben signalisiert wird, ob der Riegel vorgeschlossen oder rückgeschlossen ist. Die Öffnung in Schlossdecke und Schlossboden ist so ausgebildet, dass ein einseitig einen Knebel und anderseitig ein Sichtfenster aufweisender Einsatz dort eingesetzt werden kann.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Montagehilfsvorrichtung für ein Einsteckschloss zur Befestigung eines Stulps (2) an einer Schmalseite (17, 18, 19) eines Schlossgehäuses (1), in dem eine Falle (3) und ein Riegel (4) angeordnet sind, die in jeweils einem Fenster (5, 6) des Stulps (2) gelagert sind, **gekennzeichnet durch** ein im Bereich der Schmalseite (17, 18, 19) des Schlossgehäuses (1) anwendbares Positionierorgan (7) zum Ausrichten von Falle (3) und Riegel (4) in eine Fluchtlage zum jeweiligen Fenster (5, 6) des an der Schmalseite (17, 18, 19) anschraubbaren Stulps (2).

2. Montagehilfsvorrichtung nach Anspruch 1 oder insbesondere danach, **dadurch gekennzeichnet, dass** das Positionierorgan ein in einen rückwärtig des Stulps (2) angeordneten Einsteckschlitz (8) des Schlossgehäuses (1) einsteckbares Blech (7) ist.

3. Montagehilfsvorrichtung nach einem oder mehreren der vorangehenden Ansprüche oder insbesondere danach, **dadurch gekennzeichnet, dass** das Positionierorgan (7) mit Führungsschrägen (11, 12) versehene Positionieröffnungen (9,10) für die Falle (3) und den Riegel (4) aufweist.

4. Montagehilfsvorrichtung nach einem oder mehreren der vorangehenden Ansprüche oder insbesondere danach, **dadurch gekennzeichnet, dass** die Positionieröffnungen (9, 10) randoffen sind.

5. Montagehilfsvorrichtung nach einem oder mehreren der vorangehenden Ansprüche oder insbesondere danach, **dadurch gekennzeichnet, dass** das Positionierorgan (7) Fixieraussparungen (13) aufweist, in welche Anschraubböckchen (16) des Schlossgehäuses (1) eingreifen.

6. Montagehilfsvorrichtung nach einem oder mehreren der vorangehenden Ansprüche oder insbesondere danach, **gekennzeichnet durch** eine Haltevorrichtung (31) mit einer Haltenut (32) zum Einstecken des Rückens (22) des Schlossgehäuses (1).

7. Montagehilfsvorrichtung nach einem oder mehreren der vorangehenden Ansprüche oder insbesondere danach, **dadurch gekennzeichnet, dass** die nach oben offene Haltenut (32) von zwei parallel zueinander verlaufenen Stegen (33) gebildet ist.

8. Montagehilfsvorrichtung nach einem oder mehreren der vorangehenden Ansprüche oder insbesondere danach, **gekennzeichnet durch** einen parallel zur Haltenut (32) verlaufenden Schlitz (34) zum Einstecken des als Blech ausgebildeten Positionierorgans (7) in einer Verwahrstellung.

9. Einsteckschloss mit einem Schlossgehäuse (1), in dem eine Falle (3) und ein Riegel (4) angeordnet sind, und mit einem Stulp (2), wobei Falle (3) und Riegel (4) jeweils in einem Fenster (5, 6) des an einer Schmalseite (17, 18,19) des Schlossgehäuses angeschraubten Stulps (2) gelagert sind, **gekennzeichnet durch** einen im Bereich der Schmalseite (17,18,19) angeordneten Einsteckschlitz (8) zum Einstecken eines Positionierorgans (7).

10. Einsteckschloss nach Anspruch 9 oder insbesondere danach, **dadurch gekennzeichnet, dass** der Schlitz von Abwinklungen (17,18,19) eines Schlossbodens (24) und dem Rand der Schlossdecke (23) gebildet ist.

11. Einsteckschloss nach einem oder mehreren der Ansprüche 9 bis 10 oder insbesondere danach, **gekennzeichnet durch** in den Schlitz ragende Anschraubböckchen (16).

12. Einsteckschloss nach einem oder mehreren der Ansprüche 9 bis 11 oder insbesondere danach, **gekennzeichnet durch** ein Montageset besteht aus dem Schlossgehäuse (1), mindestens einem, bevorzugt mehreren Stulpe (2), Befestigungsschrauben zum Befestigen eines der bevorzugt mehreren Stulpe (2) am Schlossgehäuse (1) und insbesondere ein Zylinderschloss zum Einstecken in eine Öffnung (27) des Schlossgehäuses (1).

## Claims

1. Installation aid for a mortise lock for fastening a cuff (2) to a narrow side (17, 18, 19) of a lock housing (1) in which a latch (3) and a bolt (4) are arranged and are each mounted in an aperture (5, 6) in the cuff (2), **characterised by** a positioning member (7) which can be applied in the region of the narrow side (17, 18, 19) of the lock housing (1) to orientate the latch (3) and the bolt (4) into a position in which they are flush with the respective aperture (5, 6) in the cuff (2) which can be screwed to the narrow side (17, 18, 19).

2. Installation aid according to claim 1 or in particular according thereto, **characterised in that** the positioning member is a metal sheet (7) which can be inserted into an insertion slot (8), arranged to the rear of the cuff (2), in the lock housing (1).

3. Installation aid according to one or more of the preceding claims or in particular, according thereto, **characterised in that** the positioning member (7) comprises positioning openings (9, 10), provided with guide bevels (11, 12), for the latch (3) and the bolt (4).

4. Installation aid according to one or more of the preceding claims or in particular according thereto, **characterised in that** the positioning openings (9, 10) are open-edged.

5. Installation aid according to one or more of the preceding claims or in particular according thereto, **characterised in that** the positioning member (7) comprises fixing recesses (13) in which small screw-on supports (16) of the lock housing (1) engage.

6. Installation aid according to one or more of the preceding claims or in particular according thereto, **characterised by** a holding device (31) comprising a holding groove (32) for inserting the back (22) of the lock housing (1).

7. Installation aid according to one or more of the preceding claims or in particular according thereto, **characterised in that** the upwardly open holding groove (32) is formed by two webs (33) extending parallel to one another.

8. Installation aid according to one or more of the preceding claims or in particular according thereto, **characterised by** a slot (34), extending parallel to the holding groove (32), for inserting the positioning member (7), formed as a metal sheet, into a stored position.

9. Mortise lock comprising a lock housing (1) in which a latch (3) and a bolt (4) are arranged, and comprising a cuff (2), the latch (3) and the bolt (4) each being mounted in an aperture (5, 6) in the cuff (2) screwed to a narrow side (17, 18, 19) of the lock housing, **characterised by** an insertion slot (8), arranged in the region of the narrow side (17, 18, 19), for inserting a positioning member (7).

10. Mortise lock according to claim 9 or in particular according thereto, **characterised in that** the slot is formed by angled portions (17, 18, 19) of a lock base (24) and by the edge of the lock cover (23).

11. Mortise lock according to one or more of claims 9 to 10 or in particular according thereto, **characterised by** small screw-on supports (16) which project into the slot.

12. Mortise lock according to one or more of claims 9 to 11 or in particular according thereto, **characterised by** an installation kit which consists of the lock housing (1), at least one cuff (2), but preferably a plurality of cuffs, fastening screws for fastening one of the preferred plurality of cuffs (2) to the lock housing (1) and in particular a cylinder lock for inserting into an opening (27) in the lock housing (1).

## Revendications

1. Dispositif d'aide au montage pour serrure à encastrer, destiné à fixer unetêtière (2) sur un petit côté (17, 18, 19) d'un boîtier de serrure (1), dans lequel sont disposés un loquet (3) et un verrou (4) logés respectivement dans une fenêtre (5, 6) de latêtière (2), **caractérisé par** un organe de positionnement (7), utilisable au niveau du petit côté (17, 18, 19) du boîtier de serrure (1), pour aligner le loquet (3) et le verrou (4) dans une position affleurée par rapport à la fenêtre respective (5, 6) de la têtière (2) qui se visse sur le petit côté (17, 18, 19).

2. Dispositif d'aide au montage selon la revendication 1, ou en particulier comme suit, **caractérisé en ce que** l'organe de positionnement est une tôle (7) à encastrer dans une fente d'encastrement (8) du boîtier de serrure (1), disposée à l'arrière de la têtière (2).

3. Dispositif d'aide au montage selon une ou plusieurs des revendications précédentes, ou en particulier comme suit, **caractérisé en ce que** l'organe de positionnement (7) présente des ouvertures de positionnement (9, 10), munies de dépouilles de guidage (11, 12), pour le loquet (3) et le verrou (4).

4. Dispositif d'aide au montage selon une ou plusieurs des revendications précédentes, ou en particulier comme suit, **caractérisé en ce que** les ouvertures de positionnement (9, 10) sont à bords ouverts.

5. Dispositif d'aide au montage selon une ou plusieurs des revendications précédentes, ou en particulier comme suit, **caractérisé en ce que** l'organe de positionnement (7) présente des évidements de fixation (13) dans lesquels s'engagent des chevalets à visser (16) du boîtier de serrure (1).

6. Dispositif d'aide au montage selon une ou plusieurs des revendications précédentes, ou en particulier comme suit, **caractérisé par** un dispositif de retenue (31) avec une rainure de retenue (32) pour l'encastrement du dos (22) du boîtier de serrure (1).

7. Dispositif d'aide au montage selon une ou plusieurs des revendications précédentes, ou en particulier comme suit, **caractérisé en ce que** la rainure de retenue (32) ouverte vers le haut est formée par deux entretoises (33) s'étendant en parallèle l'une à l'autre.

8. Dispositif d'aide au montage selon une ou plusieurs des revendications précédentes, ou en particulier comme suit, **caractérisé par** une fente (34) s'étendant en parallèle à la rainure de retenue (32) pour l'encastrement de l'organe de positionnement (7), réalisé sous forme de tôle, dans une position de rangement.

9. Serrure à encastrer, comprenant un boîtier de serrure (1) dans lequel sont disposés un loquet (3) et un verrou (4), et unetêtière (2), dans laquelle le loquet (3) et le verrou (4) sont respectivement logés dans une fenêtre (5, 6) de la têtière (2) vissée sur le petit côté (17, 18, 19) du boîtier de serrure, **caractérisée par** une fente d'encastrement (8) disposée au niveau du petit côté (17, 18, 19), pour l'encastrement d'un organe de positionnement (7).

10. Serrure à encastrer selon la revendication 9, ou en particulier comme suit, **caractérisée en ce que** la fente est formée par des parties coudées (17, 18, 19) d'un bas de serrure (24) et le bord du haut de serrure (23).

11. Serrure à encastrer selon une ou plusieurs des revendications 9 à 10, ou en particulier comme suit, **caractérisée par** des chevalets à visser (16) faisant saillie dans la fente.

12. Serrure à encastrer selon une ou plusieurs des revendications 9 à 11, ou en particulier comme suit, **caractérisée par** un kit de montage composé du boîtier de serrure (1), d'au moins une, de préférence de plusieurs têtières (2), de vis de fixation pour fixer l'une desdites de préférence plusieurs têtières (2) sur le boîtier de serrure (1), et en particulier d'une serrure à pompe à encastrer dans une ouverture (27) du boîtier de serrure (1).
